# EUROPÄISCHE PATENTSCHRIFT

(11) **EP 1 544 377 B1**
(45) Veröffentlichungstag und Bekanntmachung des Hinweises auf die Patenterteilung: **11.03.2009**
(21) Anmeldenummer: 04027729.5
(22) Anmeldetag: 23.11.2004
(51) Int. Cl.: E04G 11/06

(54) **Schalungselement einer Rundschalung**
Form for curved wall
Element de coffrage pour murs courbes

(30) Priorität: 16.12.2003 AT 20202003
(43) Veröffentlichungstag der Anmeldung: 22.06.2005
(73) Patentinhaber: RUND-STAHL-BAU GESELLSCHAFT M.B.H., A-6972 Fussach (AT)
(72) Erfinder: Mathis, Hugo Mag.Dipl.Ing., 6900 Bregenz (AT)
(74) Vertreter: Hofmann, Ralf U.

(56) Entgegenhaltungen:
- EP-A- 0 321 006
- DE-A1- 3 112 298
- US-A- 4 185 805

## Beschreibung

Die Erfindung betrifft ein Schalungselement einer Rundschalung, welches eine Schalhaut aufweist, an deren Rückseite vertikal verlaufende Profilschienen angebracht sind, mit denen horizontal verlaufende gekrümmte formgebende Schienen lösbar verbunden sind.

Schalungselemente dieser Art sind bekannt, beispielsweise aus der EP 0 321 006 A2. Um eine Seite der Rundschalung (also z.B. die Außenschalung) aus solchen Schalungselementen auszubilden, werden mehrere nebeneinander und/oder übereinander anzuordnende Schalungselemente dieser Art miteinander verbunden. Die Außen- und Innenschalung können hierbei in analoger Weise ausgebildet sein. Im Bereich zwischen den vertikal verlaufenden Profilschienen wird der Betondruck von der Schalhaut getragen. Die formgebenden Schienen, auch Ankerschienen genannt, geben die gekrümmte Form des Schalungselements vor. Diese formgebenden Schienen bilden üblicherweise weiters die Auf- und Widerlager für die Anker von durchgeankerten Schalungen.

Solche Schalungselemente sind wieder verwendbar. Wenn hierbei der Krümmungsradius der Rundschalung beispielsweise kleiner als bei der vorherigen Anwendung sein soll, so werden die abmontierten formgebenden Schienen mit einer entsprechenden Rundungseinrichtung auf die erforderliche stärkere Krümmung durch plastische Verformung umgerundet. Da die formgebenden Schienen radial weiter innen liegen als die Schalhaut, würden die formgebenden Schienen nach der Umrundung seitlich über die Schalhaut vorstehen. Die formgebenden Schienen werden daher entsprechend abgeschnitten, um seitlich mit der Schalhaut bündig abzuschließen. Falls das Schalungselement in einer späteren Verwendung zur Herstellung einer Rundschalung mit einem größeren Krümmungsradius (=einer kleineren Krümmung) verwendet werden soll, so müssen die formgebenden Schienen ersetzt werden, da die bisherigen formgebenden Schienen nunmehr zu kurz sind.

Neben Rundschalungen, bei welchen die formgebenden Schienen mittels einer entsprechenden Rundungseinrichtung durch plastische Verformung auf die gewünschte Krümmung verformt werden, sind auch mechanische Systeme bekannt, bei welchen die formgebenden Schienen Gelenke aufweisen, die entsprechend der gewünschten Krümmung des Schalungselements verstellbar sind. Nachteilig sind hierbei der kompliziertere Aufbau und die aufwendige Einstellungsarbeit der Gelenke.

Aus der DE 31 12 298 A1 ist eine Schalung bekannt, bei der die Schalhaut an horizontal verlaufenden gekrümmten formgebenden Schienen befestigt ist. Um eine Maßhaltigkeit auf einen bestimmten Radius zu gewährleisten, bestehen diese formgebenden Schienen aus mindestens zwei Strangelementen, die durch Schuhe zusammengehalten sind. An den Enden des der Schalhaut zugewandten Strangelements sind Flansche vorgesehen, um die aufeinanderfolgenden formgebenden Schienen miteinander zu verbinden. Weiters ist zur Herstellung eines bestimmten Durchmessers ein spezielles Ausgleichs- und Verbindungselement zwischen zwei formgebenden Schienen vorgesehen.

Aufgabe der Erfindung ist es, ein Schalungselement der eingangs genannten Art bereitzustellen, welches bei einem einfachen Aufbau für verschiedene Krümmungsradien der Rundschalung einsetzbar ist, ohne dass hierbei ein Abschneiden der Enden der formgebenden Schienen oder ein Austausch dieser formgebenden Schienen erforderlich ist. Erfindungsgemäß gelingt dies durch ein Schalungselement mit den Merkmalen des Patentanspruchs 1.

Erfindungsgemäß wird somit eine längenveränderbare formgebende Schiene bereitgestellt. Die formgebende Schiene kann dadurch im Falle einer Innenschalung bei einer stärkeren Krümmung verkürzt und bei einer geringeren Krümmung verlängert werden bzw. im Falle einer Außenschalung bei einer stärkeren Krümmung verlängert und bei einer geringeren Krümmung verkürzt werden, so dass sie jeweils am Rand der Schalhaut endet. Die Strangelemente sind dabei in Abhängigkeit von der Krümmung unterschiedlich weit gegeneinander versetzt. Im Falle einer Innenschalung ist der kleinste Krümmungsradius, für den das Schalungselement einsetzbar ist, derjenige, bei dem die Strangelemente ohne Versatz gegeneinander an den Seitenrändern der Schalhaut enden. Im Falle einer Außenschalung ist dies beim größten Krümmungsradius der Fall, für den das Schalungselement einsetzbar ist.

Die Verbindung der formgebenden Schienen mit den vertikal verlaufenden Profilschienen erfolgt vorzugsweise über die Schuhe. Diese können zu diesem Zweck ein erstes an der Profilschiene anliegendes sowie ein zweites, die Strangelemente auf ihren von der Schalhaut abgewandten Seiten fassendes Klemmteil aufweisen, wobei die Klemmteile mittels einer Spannschraube verspannt sind, welche Bohrungen in den Klemmteilen und in einem parallel zur Schalhaut liegenden Steg einer jeweiligen Profilschiene durchsetzt.

In einer bevorzugten Ausführungsform der Erfindung sind oberhalb und unterhalb einer Längsöffnung der formgebenden Schiene jeweils mindestens zwei aneinander anliegende Strangelemente vorhanden, von denen sich jeweils mindestens eines zum jeweiligen stirnseitigen Ende der formgebenden Schiene erstreckt. Durch die Längsöffnungen können Ankerstangen für die Durchankerung der Schalung treten.

Vorzugsweise sind die Strangelemente plattenförmig ausgebildet, haben also im Querschnitt die Form eines flachen Rechtecks. Solche flachen Elemente lassen sich am einfachsten mittels Walzen mit den geringsten Verwindungen umrunden.

Weitere Vorteile und Einzelheiten der Erfindung werden im Folgenden anhand der beiliegenden Zeichnung erläutert. In dieser zeigen:
- Fig. 1: eine schematische perspektivische Darstellung von zwei übereinander angeordneten erfindungsgemäßen Schalungselementen;
- Fig. 2: eine vergrößerte perspektivische Darstellung eines Randbereichs des erfindungs-gemäßen Schalungselements von Fig. 1, in größerem Detail;
- Fig. 3: eine Rückansicht des linken unteren Eckbereichs des Schalungselements von Fig. 1;
- Fig. 4: einen Schnitt entlang der Linie A-A von Fig. 3;
- Fig. 5, Fig. 6 und Fig. 7: eine Ansicht (Blickrichtung B in Fig. 6), eine Seitenansicht (Blick-richtung C in Fig. 5) und eine Draufsicht (Blickrichtung D in Fig. 6) eines Klemmteils eines Schuhs zum Zusammenhalten der Strangelemente;
- Fig. 8 und Fig. 9: eine Seitenansicht analog Fig. 6 (Blickrichtung E in Fig. 9) und eine Draufsicht analog Fig. 7 (Blickrichtung F in Fig. 8) einer weiteren Ausführungsform eines Klemmteils;
- Fig. 10: eine schematische Darstellung eine Verbindungseinheit zur Verbindung der formgebenden Schienen von zwei seitlich aneinander angrenzenden Schalungselementen;
- Fig. 11 und Fig. 12: eine Seitenansicht analog Fig. 6 (Blickrichtung G in Fig. 12) und eine Draufsicht analog Fig. 7 (Blickrichtung H in Fig. 11) einer weiteren Ausführungsform eines Klemmteils.

In Fig. 1 sind zwei erfindungsgemäße Schalungselemente einer Innenschalung einer Rundschalung in übereinander liegender Anordnung dargestellt. Die Schalungselemente der Außenschalung der Rundschalung können in analoger Weise ausgebildet sein. Ein jeweiliges Schalungselement besitzt eine Schalhaut 1, die beispielsweise aus Holz (z.B. Schichtholz) bestehen kann und vorzugsweise über die gesamte Breite des Schalungselements durchgehend ausgebildet ist. In der Höhe kann die Schalhaut 1 ebenfalls durchgehend ausgebildet sein oder aus mehreren aneinander anschließenden Abschnitten bestehen. Die Schalhaut 1 kann beispielsweise auch von einer Stahlplatte gebildet werden.

An der von der Schaloberfläche 2 abgewandten Rückseite der Schalhaut 1 sind mehrere vertikal verlaufende Profilschienen 3, 4 angebracht, beispielsweise angeschraubt. Es sind hierbei zwei randseitige Profilschienen 3 vorhanden, die vorzugsweise einen U-förmigen Querschnitt aufweisen. Die offenen Seiten der U-förmigen Querschnitte der beiden randseitigen Profilschienen 3 sind hierbei jeweils vom Rand des Schalungselements abgewandt. Die Profilschienen 3 weisen hierbei an der Rückseite der Schalhaut 1 anliegende und mit der Schalhaut 1 befestigte Stege 9, von den Stegen 9 randseitig ausgehende und senkrecht zur Schalhaut 1 stehende Stege 5 und an den von der Schalhaut 1 entfernt gelegenen Enden der Stege 5 von diesen ausgehende parallel zur Schalhaut 1 sich erstreckende Stege 6 auf. Die senkrecht zur Schalhaut 1 stehenden Stege 5 liegen vorzugsweise bündig zu den stirnseitigen Enden 7, 8 der Schalhaut 1.

Zwischen den randseitigen Profilschienen 3 sind mehrere vertikal verlaufende Profilschienen 4 an der Rückseite der Schalhaut 1 im Abstand zueinander angebracht. Diese Profilschienen 4 sind vorzugsweise im Querschnitt Z-förmig ausgebildet. Mit dem an der Rückseite der Schalhaut 1 anliegenden Steg 10 sind sie an der Schalhaut 1 befestigt. Vom Rand des Steges 10 steht ein vertikal zur Schalhaut stehender Steg 11 ab und am von der Schalhaut 1 abgelegenen Ende des Steges 11 geht ein parallel zur Schalhaut 1 verlaufender Steg 12 ab. Die Abstände zwischen benachbarten Profilschienen 3, 4 sind statisch bedingt und können beispielsweise im Bereich zwischen 50 cm und 1,5 m liegen.

Mit den vertikal verlaufenden Profilschienen 3, 4 sind horizontal verlaufende formgebende Schienen 13 lösbar verbunden. Die formgebenden Schienen 13 sind in horizontaler Richtung gekrümmt, wodurch die Krümmung des Schalungselements in horizontaler Richtung vorgegeben wird. Durch Änderung der Krümmung der formgebenden Schienen 13 kann die Krümmung des Schalungselements verändert werden.

Die genauere Ausbildung der formgebenden Schienen 13 wird im Folgenden anhand der Fig. 2 bis 9 erläutert. Die formgebenden Schienen 13 weisen im gezeigten bevorzugten Ausführungsbeispiel jeweils vier Strangelemente 14 auf, welche mittels Schuhen 15 zusammengehalten werden. Die Strangelemente 14 sind vorzugsweise plattenförmig ausgebildet, haben also im Querschnitt gesehen die Form eines flachen Rechtecks. Diese Strangelemente 14 erstrecken sich jeweils über einen Großteil der Längsausdehnung der formgebenden Schiene, sind aber zumindest für alle Krümmungen der formgebenden Schiene 13 außer der stärksten (im Falle einer Innenschalung) bzw. der geringsten (im Falle einer Außenschalung) für dieses Schalungselement vorgesehenen Krümmung kürzer als die Gesamtlänge der formgebenden Schiene 13. Die Strangelemente 14 sind dabei in Längsrichtung der formgebenden Schiene 13 gegeneinander versetzt, und zwar erstrecken sich in der gezeigten Anordnung die beiden innenliegenden Strangelemente 14 bis zum in Fig. 2 dargestellten stirnseitigen Ende 16 der formgebenden Schiene 13 und die beiden anderen Strangelemente 14 sind von diesem stirnseitigen Ende 16 um den Versatz v beabstandet. Am gegenüberliegenden stirnseitigen Ende 17 der formgebenden Schiene 13 ist die Situation gerade umgekehrt (vgl. Fig. 3, bei einer etwas geringeren Krümmung der formgebenden Schiene). In der Montagestellung gemäß Fig. 2 ist dieser Versatz v relativ gering. Der Versatz v nimmt mit abnehmender Krümmung der formgebenden Schiene 13 zu. In Fig. 3 ist ein demgegenüber etwas größerer Versatz v dargestellt.

Wenn sich alle Strangelemente 14 ohne gegenseitigen Versatz v zu beiden stirnseitigen Enden der formgebenden Schiene 13 erstrecken, liegt die stärkste (im Falle einer Innenschalung) bzw. geringste (im Falle einer Außenschalung) für dieses Schalungselement vorgesehene Krümmung vor.

Die Strangelemente 14 weisen bevorzugterweise alle die gleiche Länge auf, können aber auch unterschiedliche Längen besitzen.

Die Schuhe 15 dienen wie gesagt zum Zusammenhalten der Strangelemente 14 und weiters zum Verhindern ihres Verkippens bzw. Verwindens um eine horizontale, in Längsrichtung der formgebenden Schiene 13 verlaufende (gekrümmte) Achse. Weiters erfolgt bevorzugterweise die Verbindung der formgebenden Schiene 13 mit den vertikal verlaufenden Profilschienen 3, 4 über die Schuhe 15.

Im Ausführungsbeispiel gemäß den Fig. 2 bis 7 wird ein jeweiliger Schuh 15 von zwei U-för-migen Klemmteilen 18, 19 gebildet, die mittels eines Spannbolzens 20 miteinander verspannt werden. Die Klemmteile 18, 19 weisen jeweils einen Basisschenkel 21 und zwei Seitenschenkel 22 auf. In den Seitenschenkeln 22 sind jeweils zwei von ihrem freien Längsrand 23 ausgehende Schlitze 24 ausgenommen, wobei sich die Schlitze 24 in den beiden Seitenschenkeln 22 in Seitenansicht gesehen (Fig. 6) decken. In die Schlitze 24 werden jeweils zwei aneinander liegende Strangelemente 14 mit ihren Seitenrändern eingeführt. Im Basisschenkel 21 ist eine Bohrung 25 in einer zwischen den beiden Schlitzen 24 liegenden Höhe für den Durchtritt des Spannbolzens 20 eingebracht. Die Bohrung 25 ist hierbei dem einen Seitenschenkel 22 näher als dem anderen Seitenschenkel 22.

Eines der beiden Klemmteile 18, 19 liegt am Steg 6 der Profilschiene 3 oder am Steg 12 der Profilschiene 4 an. Im Steg 6 bzw. 12 ist hierbei eine sich mit der Bohrung 25 deckende Bohrung angebracht. In die Schlitze 24 dieses Klemmteils 18 sind die einen Seitenränder der Strangelemente 14 eingeführt. Auf die gegenüberliegenden Seitenränder der Strangelemente 14 ist das zweite Klemmteil 19 aufgesteckt. Im gezeigten Ausführungsbeispiel ist das zweite Klemmteil 19 gleich wie das Klemmteil 18 ausgebildet, aber um 180° um eine horizontale Achse und um 180° um eine vertikale Achse gegenüber dem Klemmteil 18 gedreht eingesetzt. Mittels des den Steg 6 bzw. 12 und die Klemmteile 18, 19 durchsetzenden Spannbolzens 20 werden die Klemmteile 18, 19 gegeneinander verspannt und an der Profilschiene 3 bzw. 4 befestigt. Die Spannbolzen 20 werden im gezeigten Ausführungsbeispiel von Schrauben in Verbindung mit Muttern gebildet.

Bevorzugterweise ist an jedem Kreuzungspunkt zwischen der formgebenden Schiene 13 und den Profilschienen 3, 4 ein Schuh 15 zum Zusammenhalten und Ausrichten der Strangelemente 14 und zur Befestigung der formgebenden Schiene 13 an den Profilschienen 3, 4 vorgesehen. In die beiden randseitigen Schuhe 15 ragen die jeweils von diesem stirnseitigen Ende 16, 17 beabstandeten Strangelemente 14 nur mehr oder weniger weit und können (bei kleineren Krümmungen des Schalungselements im Falle einer Innenschalung bzw. bei größeren Krümmungen im Falle einer Außenschalung) auch vor dem randseitigen Schuh 15 enden. Es wäre grundsätzlich auch denkbar und möglich, für diese Situation einen randseitigen Schuh mit in einem oder beiden Seitenschenkeln der Klemmteile 18, 19 ausgebildeten Schlitzen 24 vorzusehen, deren Breite nur der Dicke von einem einzelnen Strangelement 14 entspricht.

Zwischen den oberen aneinander anliegenden Strangelementen 14 und den unteren aneinander anliegenden Strangelementen 14 befindet sich eine Längsöffnung 26 der formgebenden Schiene 13. Durch diese kann sich eine Ankerstange 27 eines Ankers erstrecken, wie dies in den Fig. 3 und 4 dargestellt ist. An den von der Schalhaut 1 abgewandten Seitenrändern der Strangelemente 14 stützt sich eine die Strangelemente 14 überspannende Ankerplatte 28 ab. Die Ankerstange 27 durchsetzt die Ankerplatte 28 durch eine Bohrung in derselben und weist im Bereich ihres Endes ein Gewinde auf, auf welches eine Mutter 29 aufgeschraubt ist. Auf diese Weise können die auf beiden Seiten der zu errichtenden Wand angeordneten Schalungen durchgeankert werden. Die Krümmung der auf der anderen Seite der Wand anzuordnenden Schalung (nicht dargestellt in den Figuren) ist umgekehrt wie bei den in Fig. 1 dargestellten Schalungselementen (konvex statt konkav). Wie bereits mehrfach erwähnt kann auch ein solcherart konvex gekrümmtes Schalungselement in der erfindungsgemäßen Weise ausgebildet sein, wobei in diesem Fall der Versatz zwischen den Strangelementen bei zunehmender Krümmung zunimmt.

Die Verbindung von mehreren übereinander anzuordnenden Schalungselementen kann in herkömmlicher Weise erfolgen, beispielsweise mittels am unteren Rand des Schalungselements angeordneten Rohrstücken 30, welche auf am oberen Ende des unteren Schalungselements angebrachte Rohrstücke aufgesetzt werden und mit diesen mittels Schraubbolzen verschraubt werden. Zur Zentrierung der Rohrstücke 30 können konische Ausnehmungen 31 und korrespondierende kegelstumpfförmige Fortsätze (nicht dargestellt in den Figuren) zum Eingriff in die konischen Ausnehmungen 31 vorgesehen sein.

Nebeneinander anzuordnende Schalungselemente können über ihre randseitigen Profilschienen 3, deren Stege 5 aneinander anliegen, miteinander verschraubt werden, wobei in den Stegen 5 Bohrlöcher 32 zum Durchtritt von Schraubbolzen angeordnet sind.

Zur Erzielung einer durchgehenden Steifigkeit der formgebenden Schienen 13 zwischen seitlich aneinander angrenzenden Schalungselementen können die formgebenden Schienen 13 der benachbarten Schalungselemente auch über Verbindungseinheiten miteinander verbunden werden. Eine mögliche Ausbildung einer solchen Verbindungseinheit ist in Fig. 10 schematisch dargestellt. Es sind zwei brückenartige Pratzen 33 vorhanden. Die obere Pratze 33 liegt mit Füßen 34 auf den Oberseiten der formgebenden Schienen 13 der benachbarten Schalungselemente auf und die untere Pratze 33 auf den Unterseiten. In den beiden Randbereichen der Brückenstege 35 der Pratzen 33 sind Querstege 36 an diese angeschweißt, welche sie beidseitig überragen. In den vor und hinter den Brückenstegen 35 liegenden Bereichen weisen die Querstege 36 Bohrungen auf, welche von Spannbolzen 37 durchsetzt werden, welche die beiden Pratzen 33 miteinander verspannen. Links und rechts sind jeweils zwei in Fig. 10 hintereinander liegende Spannbolzen 37 vorhanden. Andere Ausbildungsformen von Verbindungseinheiten für die formgebenden Schienen 13 wären ebenfalls denkbar und möglich.

Denkbar und möglich zur Erzielung einer durchgehenden Steifigkeit zwischen seitlich aneinander angrenzenden Schalungselementen wäre es auch, in Höhen zwischen den formgebenden Schienen 13 vorzugsweise horizontal verlaufende Verbindungsschienen anzubringen, welche sich über beide angrenzenden Schalungselemente erstrecken und mit zumindest einer der Profilschienen 3, 4 eines jeweiligen Schalungselements verbunden sind. Vorzugsweise sind sie hierbei jedenfalls mit den beiden einander benachbarten randseitigen Profilschienen 3 der beiden Schalungselemente verbunden. Die Verbindungsschienen könnten hierbei in analoger Weise wie die formgebenden Schienen 13 ausgebildet sein und auch ihre Verbindungen mit den Profilschienen 3 und/oder 4 könnte in analoger Weise mittels Schuhen 15 erfolgen.

Wenn die Krümmung des Schalungselements geändert werden soll, so werden die Spannbolzen 20 gelöst, wonach die Strangelemente 14 abgenommen werden können. Die Strangelemente 14 werden mit einer Umrundungseinrichtung (mittels entsprechender Walzen) auf die gewünschte Krümmung plastisch verformt. In der Folge werden die formgebenden Schienen 13 wieder zusammengesetzt, wobei die Strangelemente 14 entsprechend versetzt werden, und die Spannbolzen 20 festgezogen. Im Bereich der beiden stirnseitigen Enden 16, 17 der formgebenden Schienen 13 sollen sich zumindest die jeweiligen bis zu diesen stirnseitigen Enden 16, 17 verlaufenden Strangelemente 14 durch die randseitigen Schuhe 15 erstrecken. Die formgebende Schiene 13 kann dadurch mit den randseitigen Profilschienen 3 verbunden werden.

Die Fig. 8 und 9 zeigen ein modifiziertes Ausführungsbeispiel eines Klemmteils 18 eines Schuhs. Das Klemmteil 18 weist einen Basisschenkel 38 und an beiden Enden desselben angebrachte Randschenkel 39 auf. Im mittleren Bereich des Basisschenkels 38 sind an dessen beiden Seitenrändern Seitenschenkel 40 angeordnet, die sich in der Seitenansicht gemäß Fig. 8 überdecken. Die Schlitze 24 zum Einführen der Strangelemente 14 werden hier zwischen den Randschenkeln 39 und den Seitenschenkeln 40 gebildet.

Ein weiteres modifiziertes Ausführungsbeispiel eines Klemmteils 18 eines Schuhs ist in den Fig. 11 und 12 dargestellt. Das Klemmteil ist zur Erhöhung seiner Steifigkeit H-förmig ausgebildet, mit Seitenschenkeln 22 und einem Verbindungsschenkel 41, der die Bohrung 25 aufweist. Von den Längsrändern 23 der Seitenschenkel 22 auf der einen Seite des Klemmteils gehen wiederum Schlitze 24 zur Aufnahme der Strangelemente 14 aus.

An den stirnseitigen Enden 7, 8 ist die Schalhaut vorzugsweise mit einem Kantenschutz 42 versehen (Fig. 4). Dieser kann beispielsweise von einem an die Profilschiene 3 angeschweißten Metallsteg gebildet werden, der die vorzugsweise aus Holz bestehende Schalhaut 1 stirnseitig überdeckt, wobei zwischen diesem Steg und der Schalhaut 1 eine Silikonfuge ausgebildet sein kann.

Unterschiedliche Modifikationen der gezeigten Ausführungsbeispiele der Erfindung sind denkbar und möglich, ohne den Bereich der Erfindung zu verlassen. So könnten beispielsweise mehr oder weniger Strangelemente 14 vorhanden sein. Beispielsweise wäre es auch denkbar und möglich, dass die formgebende Schiene 13 von zwei im Querschnitt U-förmig ausgebildeten Strangelementen 14 gebildet wird, die in Längsrichtung der formgebenden Schiene 13 entsprechend versetzt werden. Um einen Zwischenraum zum Durchtritt von Ankerstangen 27 zu ermöglichen, könnte hierbei auch vorgesehen sein, die beiden U-förmigen Strangelemente mit den freien Enden ihrer Seitenschenkel aneinander anzulegen, wobei die freien Enden der Seitenschenkel bereichsweise mit Einbuchtungen zur Ausbildung der Längsöffnung versehen sind.

Denkbar und möglich wäre es auch, die randseitigen Profilschienen 3 anstelle der gezeigten U-förmigen Ausbildung in derselben Weise wie die Profilschienen 4 auszubilden, also als Z-Profile. Der von der Schalhaut 1 beabstandete parallel zur Schalhaut 1 verlaufende Steg könnte dann beispielsweise jeweils vom Seitenrand des Schalungselements wegweisend angeordnet sein. Der vertikal zur Schalhaut 1 stehende Steg wäre im Falle der Z-förmigen Ausbildung der Profilschienen 4 vom stirnseitigen Ende 7, 8 des Schalungselements distanziert. Die formgebenden Schienen 13 können sich dabei über diesen Steg hinaus zum jeweiligen stirnseitigen Ende 16, 17 erstrecken und bevorzugterweise wiederum bündig mit diesem abschließen. Zur Verbindung von zwei seitlich aneinander angrenzenden Schalungselementen könnten wiederum in Höhen zwischen den formgebenden Schienen 13 angeordnete und mit den Profilschienen 3 und/oder 4 verbundene Verbindungsschienen vorhanden sein. Zusätzlich könnten in Höhen zwischen den formgebenden Schienen 13 bzw. den Verbindungsschienen plattenförmige Elemente an den von der Schalhaut 1 beabstandeten und parallel zu dieser verlaufenden Stegen der benachbarten Profilschienen 4 angeschraubt sein, um in vertikaler Richtung wirkenden Schubkräfte aufnehmen zu können.

Andere als die gezeigten und beschriebenen U- bzw. Z-förmigen Ausbildungen der Profilschienen 3, 4 wären ebenfalls denkbar und möglich, beispielsweise H-förmige.

### Legende

### zu den Hinweisziffern:

- 1: Schalhaut
- 2: Schaloberfläche
- 3: Profilschiene
- 4: Profilschiene
- 5: Steg
- 6: Steg
- 7: stirnseitiges Ende
- 8: stirnseitiges Ende
- 9: Steg
- 10: Steg
- 11: Steg
- 12: Steg
- 13: formgebende Schiene
- 14: Strangelement
- 15: Schuh
- 16: stirnseitiges Ende
- 17: stirnseitiges Ende
- 18: Klemmteil
- 19: Klemmteil
- 20: Spannbolzen
- 21: Basisschenkel
- 22: Seitenschenkel
- 23: Längsrand
- 24: Schlitz
- 25: Bohrung
- 26: Längsöffnung
- 27: Ankerstange
- 28: Ankerplatte
- 29: Mutter
- 30: Rohrstück
- 31: konische Ausnehmung
- 32: Bohrloch
- 33: Pratze
- 34: Fuß
- 35: Brückensteg
- 36: Quersteg
- 37: Spannbolzen
- 38: Basisschenkel
- 39: Randschenkel
- 40: Seitenschenkel
- 41: Verbindungsschenkel
- 42: Kantenschutz

## Patentansprüche

1. Schalungselement einer Rundschalung, welches eine Schalhaut (1) aufweist, an deren Rückseite vertikal verlaufende Profilschienen (3, 4) angebracht sind, mit denen horizontal verlaufende gekrümmte formgebende Schienen (13) lösbar verbunden sind, **dadurch gekennzeichnet, dass** die formgebenden Schienen (13) jeweils von mindestens zwei, vorzugsweise von mindestens vier Strangelementen (14) gebildet werden, welche sich jeweils über einen Großteil der Längsausdehnung der formgebenden Schiene (13) erstrecken und welche durch Schuhe (15) zusammengehalten sind, wobei durch einen krümmungsabhängigen Versatz (v) zwischen den Strangelementen (14) in Längsrichtung der formgebenden Schiene (13) sich mindestens eines, vorzugsweise mindestens zwei, der Strangelemente (14) bis zum einen stirnseitigen Ende (16) der formgebenden Schiene (13) erstreckt/erstrecken und mindestens ein anderes, vorzugsweise mindestens zwei andere, der Strangelemente (14) sich bis zum anderen stirnseitigen Ende (17) der formgebenden Schiene (13) erstreckt/erstrecken.

2. Schalungselement nach Anspruch 1, **dadurch gekennzeichnet, dass** die Verbindung der formgebenden Schienen (13) mit den vertikal verlaufenden Profilschienen (3, 4) über die Schuhe (15) erfolgt, vorzugsweise mittels Stege (6, 12) der vertikal verlaufenden Profilschienen (3, 4) und die Schuhe (15) durchsetzenden Spannbolzen (20), welche vorzugsweise als Schraubverbindungen ausgebildet sind.

3. Schalungselement nach Anspruch 1 oder Anspruch 2, **dadurch gekennzeichnet, dass** eine Längsöffnung (26) der formgebenden Schiene (13) nach oben und nach unten durch jeweils mindestens zwei aneinander anliegende Strangelemente (14) begrenzt wird, von denen sich jeweils mindestens eines zum jeweiligen stirnseitigen Ende (16, 17) der formgebenden Schiene (13) erstreckt.

4. Schalungselement nach einem der Ansprüche 1 bis 3, **dadurch gekennzeichnet, dass** die Strangelemente (14) plattenförmig ausgebildet sind.

5. Schalungselement nach einem der Ansprüche 1 bis 4, **dadurch gekennzeichnet, dass** die Strangelemente (14) gleiche Längen aufweisen.

6. Schalungselement nach einem der Ansprüche 1 bis 5, **dadurch gekennzeichnet, dass** die Schuhe (15) jeweils zwei Klemmteile (18, 19) umfassen, wobei die beiden Klemmteile (18, 19) mit den zwischen ihnen liegenden Strangelementen (14) gegeneinander mittels eines Spannbolzens (20) verspannbar sind.

7. Schalungselement nach Anspruch 6, **dadurch gekennzeichnet, dass** die Klemmteile (18, 19) Schlitze (24) zur Aufnahme von an die Seitenränder der Strangelemente (14) anschließenden Abschnitten der Strangelemente (14) aufweisen.

8. Schalungselement nach Anspruch 6 oder Anspruch 7, **dadurch gekennzeichnet, dass** die Klemmteile (18, 19) parallel zur Schalhaut (1) angeordnete Basisschenkel (21, 38) aufweisen, in welchen eine Bohrung (25) zum Durchtritt eines Spannbolzens (20) angeordnet ist, wobei die Bohrung (25) vorzugsweise in Längsrichtung der formgebenden Schiene (13) gegenüber der Mitte des Basisschenkels (21, 38) seitlich versetzt ist.

9. Schalungselement nach einem der Ansprüche 1 bis 8, **dadurch gekennzeichnet, dass** die Verbindungseinheiten (33, 34, 35, 36, 37) zur Verbindung der formgebenden Schienen (13) von zwei seitlich aneinander anschließenden Schalungselementen vorhanden sind.

10. Schalungselement nach Anspruch 9, **dadurch gekennzeichnet, dass** die Verbindungseinheit (33, 34, 35, 36, 37) von oben und von unten gegen die formgebenden Schienen mittels Spannbolzen (37) verspannte Pratzen (33) aufweist.

11. Schalungselement nach einem der Ansprüche 1 bis 10, **dadurch gekennzeichnet, dass** das Schalungselement an beiden Seitenrändern eine vertikal verlaufende Profilschiene (3) aufweist, welche einen bündig mit dem Seitenrand der Schalhaut n (1) abschließenden Steg (5) besitzt, wobei zwischen den randseitigen vertikal verlaufenden Profilschienen (3) vorzugsweise mehrere vertikal verlaufende Profilschienen (4) vorhanden sind.

12. Schalungselement nach einem der Ansprüche 1 bis 11, **dadurch gekennzeichnet, dass** pro Schalungselement mindestens zwei in vertikaler Richtung voneinander beabstandete horizontal verlaufende formgebende Schienen (13) vorhanden sind.

13. Schalungselement nach einem der Ansprüche 1 bis 12, **dadurch gekennzeichnet, dass** im Falle einer Innenschalung bei allen Krümmungen außer der stärksten für dieses Schalungselement vorgesehenen Krümmung bzw. im Falle einer Außenschalung bei allen Krümmungen außer der für dieses Schalungselement vorgesehenen kleinsten Krümmung mindestens eines, vorzugsweise mindestens zwei der Strangelemente (14) vom stirnseitigen Ende (16, 17) der formgebenden Schiene (13) beabstandet ist/sind.

14. Schalungselement nach einem der Ansprüche 1 bis 13, **dadurch gekennzeichnet, dass** zur Verbindung von seitlich aneinander angrenzenden Schalungselementen in Höhen zwischen den formgebenden Schienen (13) angeordnete, vorzugsweise horizontal verlaufende, Verbindungsschienen vorhanden sind, die sich zumindest über randseitige Bereiche der aneinander angrenzenden Schalungselemente erstrecken und mit mindestens einer Profilschiene (3, 4) eines jeweiligen Schalungselements verbunden sind.

15. Schalungselement nach Anspruch 14, **dadurch gekennzeichnet, dass** die Verbindungsschienen in analoger Weise wie die formgebenden Schienen (13) von mindestens zwei, vorzugsweise von mindestens 4 sich jeweils über einen Großteil der Längsausdehnung der Verbindungsschiene erstreckenden Strangelementen (14) gebildet werden und mittels Schuhen (15) an den Profilschienen (3, 4) der Schalungselemente angebracht sind.

## Claims

1. Formwork element of a round formwork, which element has a form skin (1), to the rear side of which are attached vertically extending profile rails (3, 4), to which horizontally extending curved shaping bars (13) are detachably connected, **characterised in that** the shaping bars (13) are each formed of at least two, preferably of at least four, strand elements (14) which each extend over a large portion of the longitudinal extent of the shaping bar (13) and which are held together by shoes (15), and, due to a curvature-dependent offset (v) between the strand elements (14) in the longitudinal direction of the shaping bar (13), at least one, preferably at least two, of the strand elements (14) extends/extend up to one front-side end (16) of the shaping bar (13) and at least one other, preferably at least two other, of the strand elements (14) extends/extend up to the other front-side end (17) of the shaping bar (13).

2. Formwork element according to Claim 1, **characterised in that** the connection of the shaping bars (13) to the vertically extending profile rails (3, 4) takes place via the shoes (15), preferably by means of clamping bolts (20) which penetrate webs (6, 12) of the vertically extending profile rails (3, 4) and the shoes (15) and which are preferably formed as screw connections.

3. Formwork element according to Claim 1 or Claim 2, **characterised in that** a longitudinal opening (26) of the shaping bar (13) is delimited upwardly and downwardly by in each case at least two strand elements (14) lying against one another, of which in each case at least one extends up to the respective front-side end (16, 17) of the shaping bar (13).

4. Formwork element according to one of Claims 1 to 3, **characterised in that** the strand elements (14) are formed in the shape of plates.

5. Formwork element according to one of Claims 1 to 4, **characterised in that** the strand elements (14) have identical lengths.

6. Formwork element according to one of Claims 1 to 5, **characterised in that** the shoes (15) each comprise two clamping parts (18, 19), the two clamping parts (18, 19) being able to be clamped against one another with the strand elements (14) lying between them by means of a clamping bolt (20).

7. Formwork element according to Claim 6, **characterised in that** the clamping parts (18, 19) have slots (24) for receiving segments of the strand elements (14) adjoining the side edges of the strand elements (14).

8. Formwork element according to Claim 6 or Claim 7, **characterised in that** the clamping parts (18, 19) have base sides (21, 38) which are disposed parallel to the form skin (1) and in which is disposed a bore (25) for the passage of a clamping bolt (20), the bore (25) preferably being laterally offset in the longitudinal direction of the shaping bar (13) with respect to the centre of the base side (21, 38).

9. Formwork element according to one of Claims 1 to 8, **characterised in that** the connection units (33, 34, 35, 36, 37) are provided for the connection of the shaping bars (13) of two laterally adjoining formwork elements.

10. Formwork element according to Claim 9, **characterised in that** the connection unit (33, 34, 35, 36, 37) has brackets (33) clamped from above and from below against the shaping bars by means of clamping bolts (37).

11. Formwork element according to one of Claims 1 to 10, **characterised in that** the formwork element has at both side edges a vertically extending profile rail (3), which has a web (5) terminating flush with the side edge of the form skin (1), preferably a plurality of vertically extending profile rails (4) being provided between the edge-side vertically extending profile rails (3).

12. Formwork element according to one of Claims 1 to 11, **characterised in that** for each formwork element at least two horizontally extending shaping bars (13) are provided spaced apart from one another in the vertical direction.

13. Formwork element according to one of Claims 1 to 12, **characterised in that**, in the case of an inner formwork, at all curvatures except for the greatest curvature provided for this formwork element or, in the case of an outer formwork, at all curvatures except for the smallest curvature provided for this formwork element, at least one, preferably at least two, of the strand elements (14) is/are spaced from the front-side end (16, 17) of the shaping bar (13).

14. Formwork element according to one of Claims 1 to 13, **characterised in that**, for the connection of laterally adjoining formwork elements, connection rails preferably extending horizontally and disposed at levels between the shaping bars (13) are provided, which rails extend at least over edge-side regions of the adjoining formwork elements and are connected to at least one profile rail (3, 4) of a respective formwork element.

15. Formwork element according to Claim 14, **characterised in that** the connection rails are formed analogously to the shaping bars (13) of at least two, preferably of at least 4, strand elements (14) which each extend over a large portion of the longitudinal extent of the connection rail and are attached by means of shoes (15) to the profile rails (3, 4) of the formwork elements.

## Revendications

1. Elément de coffrage d'un coffrage rond, qui présente une surface de coffrage (1) sur la face arrière de laquelle sont montés des rails profilés (3, 4) s'étendant verticalement, avec lesquels des rails de mise en forme (13) courbes s'étendant horizontalement sont reliés de façon amovible, **caractérisé en ce que** les rails de mise en forme (13) sont formés respectivement par au moins deux, de préférence au moins quatre éléments extrudés (14) qui s'étendent respectivement sur une majeure partie de l'étendue longitudinale du rail de mise en forme (13) et qui sont maintenus ensemble par des coussinets (15), dans lequel grâce à un décalage (v) dépendant de la courbure entre les éléments extrudés (14) dans la direction longitudinale du rail de mise en forme (13), au moins un, de préférence au moins deux, des éléments extrudés (14) s'étend(ent) jusqu'à une extrémité frontale (16) du rail de mise en forme (13), et au moins un autre, de préférence au moins deux autres des éléments extrudés (14) s'étend(ent) jusqu'à l'autre extrémité frontale (17) du rail de mise en forme (13).

2. Elément de coffrage selon la revendication 1, **caractérisé en ce que** le raccordement des rails de mise en forme (13) avec les rails profilés (3, 4) s'étendant verticalement s'effectue par les coussinets (15), de préférence au moyen d'entretoises (6, 12) des rails profilés (3, 4) s'étendant verticalement et de boulons de tension (20) traversant les coussinets (15) et qui sont de préférence réalisés comme des assemblages vissés.

3. Elément de coffrage selon la revendication 1 ou 2, **caractérisé en ce qu'**une ouverture longitudinale (26) du rail de mise en forme (13) est délimitée vers le haut et vers le bas par respectivement au moins deux éléments extrudés (14) adjacents, dont respectivement au moins un élément s'étend jusqu'à l'extrémité frontale respective (16, 17) du rail de mise en forme (13).

4. Elément de coffrage selon l'une quelconque des revendications 1 à 3, **caractérisé en ce que** les éléments extrudés (14) sont réalisés en forme de tablette.

5. Elément de coffrage selon l'une quelconque des revendications 1 à 4, **caractérisé en ce que** les éléments extrudés (14) sont de longueur identique.

6. Elément de coffrage selon l'une quelconque des revendications 1 à 5, **caractérisé en ce que** les coussinets (15) comprennent respectivement deux pièces de serrage (18, 19), dans lequel les deux pièces de serrage (18, 19) peuvent être haubanées l'une contre l'autre avec les éléments extrudés (14) situés entre celles-ci au moyen d'un boulon de tension (20).

7. Elément de coffrage selon la revendication 6, **caractérisé en ce que** les pièces de serrage (18, 19) présentent des fentes (24) pour recevoir des segments des éléments extrudés (14) adjacents aux bords latéraux des éléments extrudés (14).

8. Elément de coffrage selon la revendication 6 ou 7, **caractérisé en ce que** les pièces de serrage (18, 19) présentent des branches de base (21, 38) disposées en parallèle à la surface de coffrage (1), dans lesquelles un alésage (25) pour le passage d'un boulon de tension (20) est disposé, dans lequel l'alésage (25) est décalé latéralement de préférence dans la direction longitudinale du rail de mise en forme (13) par rapport au centre de la branche de base (21, 38).

9. Elément de coffrage selon l'une quelconque des revendications 1 à 8, **caractérisé en ce qu'**il existe des unités de raccordement (33, 34, 35, 36, 37) pour raccorder les rails de mise en forme (13) de deux éléments de coffrage latéralement adjacents l'un à l'autre.

10. Elément de coffrage selon la revendication 9, **caractérisé en ce que** l'unité de raccordement (33, 34, 35, 36, 37) présente des griffes (33) tendues depuis le haut et depuis le bas contre les rails de mise en forme au moyen de boulons de tension (37).

11. Elément de coffrage selon l'une quelconque des revendications 1 à 10, **caractérisé en ce que** l'élément de coffrage présente sur les deux bords latéraux un rail profilé (3) s'étendant verticalement, qui possède une entretoise (5) se terminant à surface plane avec le bord latéral de la surface de coffrage n (1), dans lequel il existe entre les rails profilés (3) s'étendant verticalement côté bord de préférence plusieurs rails profilés (4) s'étendant verticalement.

12. Elément de coffrage selon l'une quelconque des revendications 1 à 11, **caractérisé en ce que** pour chaque élément de coffrage, au moins deux rails de mise en forme (13) s'étendant horizontalement à distance les uns des autres dans la direction verticale.

13. Elément de coffrage selon l'une quelconque des revendications 1 à 12, **caractérisé en ce que** dans le cas d'un coffrage intérieur, sur toutes les courbures excepté la plus forte courbure prévue pour cet élément de coffrage, ou dans le cas d'un coffrage extérieur, sur toutes les courbures excepté la plus faible courbure prévue pour cet élément de coffrage, au moins un, de préférence au moins deux des éléments extrudés (14) est/sont espacé(s) de l'extrémité frontale (16, 17) du rail de mise en forme (13).

14. Elément de coffrage selon l'une quelconque des revendications 1 à 13, **caractérisé en ce que** pour le raccordement d'éléments de coffrage latéralement adjacents, il existe des rails de raccordement disposés en hauteur entre les rails de mise en forme (13), s'étendant de préférence horizontalement, et qui s'étendent au moins sur des zones côté bord des éléments de coffrage adjacents les uns aux autres et sont raccordés avec au moins un rail profilé (3, 4) d'un élément de coffrage respectif.

15. Elément de coffrage selon la revendication 14, **caractérisé en ce que** les rails de raccordement sont formés de façon analogue aux rails de mise en forme (13) par au moins deux, de préférence par au moins 4 éléments extrudés (14) s'étendant respectivement sur une majeure partie de l'étendue longitudinale du rail de raccordement et sont montés au moyen de coussinets (15) sur les rails profilés (3, 4) des éléments de coffrage.
